# EUROPÄISCHE PATENTSCHRIFT

(11) **EP 3 029 329 B1**
(45) Veröffentlichungstag und Bekanntmachung des Hinweises auf die Patenterteilung: **10.01.2018**
(21) Anmeldenummer: 15196158.8
(22) Anmeldetag: 25.11.2015
(51) Int. Cl.: F04D 23/00, F04D 25/16

(54) **SEITENKANALGEBLÄSE, INSBESONDERE FÜR EIN FAHRZEUGHEIZGERÄT**
SIDE CHANNEL BLOWER, IN PARTICULAR FOR A VEHICLE HEATING DEVICE
VENTILATEURS LATERAUX, EN PARTICULIER POUR UN APPAREIL DE CHAUFFAGE DE VEHICULE

(30) Priorität: 05.12.2014 DE 102014224954
(43) Veröffentlichungstag der Anmeldung: 08.06.2016
(73) Patentinhaber: Eberspächer Climate Control Systems GmbH & Co. KG, 73730 Esslingen (DE)
(72) Erfinder: Humburg, Michael, 73035 Göppingen (DE); Eppler, Hermann, 72336 Balingen (DE)
(74) Vertreter: RLTG

(56) Entgegenhaltungen:
- DE-U1-202013 005 423
- JP-A- S61 261 699
- US-A- 3 375 970
- US-A- 4 483 656
- US-A- 5 692 054

## Beschreibung

Die vorliegende Erfindung betrifft ein Seitenkanalgebläse, das beispielsweise in einem Fahrzeugheizgerät eingesetzt werden kann, um die zur Verbrennung mit Brennstoff erforderliche Verbrennungsluft aus der Umgebung des Fahrzeugheizgeräts in eine Brennkammer zu fördern, gemäß dem Oberbegriff des Anspruchs 1.

Ein derartiges aus der US 4 483 656 A bekanntes Seitenkanalgebläse umfasst einen Gebläsemotor mit einer Motorwelle, an deren Endbereichen jeweils ein Förderrad getragen ist. Jedes Förderrad überdeckt einen die Motorwelle bzw. deren Drehachse ringartig umgebenden, axial offenen Förderkanal. Die zu fördernde Luft kann in einem Fördermediumeintritt in den Förderkanal eintreten und kann in einem im Allgemeinen nahe einem Unterbrecherbereich vorgesehenen Fördermediumaustritt aus dem Förderkanal austreten.

Zur Veränderung der Heizleistung eines Fahrzeugheizgeräts ist es erforderlich, die Menge des zu verbrennenden Brennstoffs und der Verbrennungsluft entsprechend zu variieren. Eine Verbrennungsluftfördermengenanpassung erfolgt im Allgemeinen durch eine Variation der Drehzahl des Gebläsemotors und damit auch des durch diesen zur Drehung angetriebenen Förderrads. Insbesondere bei Heizleistungsstufen mit großer Heizleistung ist es im Allgemeinen erforderlich, das Förderrad mit hohen Drehzahlen von bis zu 10000 Umdrehungen pro Minute zu betreiben. Da sowohl der Leistungsbedarf, also beispielsweise die elektrische Leistungsaufnahme des Gebläsemotors, als auch der Pegel der emittierten Geräusche mit der Drehzahl des Gebläsemotors und somit des Förderrads überproportional ansteigen, arbeiten bekannte Seitenkanalgebläse insbesondere dann, wenn ein Fahrzeugheizgerät mit hoher Heizleistung zu betreiben ist, nicht nur vergleichsweise unökonomisch, sondern auch mit vergleichsweise starker Geräuschemission.

Es ist die Aufgabe der vorliegenden Erfindung, ein Seitenkanalgebläse, insbesondere für ein Fahrzeugheizgerät, vorzusehen, welches bei kompakter Bauart auch bei hoher geforderter Fördermenge ökonomisch und bei geringem Geräuschpegel arbeitet.

Erfindungsgemäß wird diese Aufgabe gelöst durch ein Seitenkanalgebläse, insbesondere für ein Fahrzeugheizgerät, gemäß Anspruch 1. Dieses umfasst
- in einem Gebläsegehäuse einen Gebläsemotor mit einer zur Drehung um eine Drehachse antreibbaren Motorwelle,
- einen ersten Gebläsegehäusebereich mit einem zu einer ersten Axialseite offenen, die Drehachse ringartig umgebenden ersten Förderkanal mit einem ersten Fördermediumeintritt und einem ersten Fördermediumaustritt,
- ein der ersten Axialseite des ersten Gehäusebereichs gegenüberliegendes und den ersten Förderkanal überdeckendes erstes Förderrad, wobei das erste Förderrad an einem ersten Endbereich der Motorwelle getragen ist,
- einen zweiten Gebläsegehäusebereich mit einem zu einer zweiten Axialseite offenen, die Drehachse ringartig umgebenden zweiten Förderkanal mit einem zweiten Fördermediumeintritt und einem zweiten Fördermediumaustritt,
- ein der zweiten Axialseite des zweiten Gebläsegehäusebereichs gegenüberliegendes und den zweiten Förderkanal überdeckendes zweites Förderrad, wobei das zweite Förderrad an einem zweiten Endbereich der Motorwelle getragen ist.

Bei dem erfindungsgemäß aufgebauten Seitenkanalgebläse können durch einen einzigen Gebläsemotor zwei parallel zueinander wirkende Förderräder betrieben werden. Jedes der Förderräder fördert im Förderbetrieb eine bestimmte Menge des zu fördernden Mediums, also beispielsweise der Verbrennungsluft für ein Fahrzeugheizgerät, so dass durch die Addition der beiden Volumenströme ein in Bezug auf den Betrieb eines einzelnen Förderrads doppelter Volumenstrom bei wesentlich geringerer Förderraddrehzahl erreicht wird. Dies mindert den Leistungsbedarf des Gebläses ebenso wie die Geräuschemission.

Ein gleichmäßiges Förderverhalten der beiden Förderbereiche, jeder umfassend ein Förderrad und einen Förderkanal, wird dadurch unterstützt, dass der erste Förderkanal und der zweite Förderkanal bezüglich einer zur Drehachse im Wesentlichen orthogonalen Symmetrieebene zueinander im Wesentlichen spiegelsymmetrisch ausgebildet sind. Alternativ oder zusätzlich ist vorgesehen, dass das erste Förderrad und das zweite Förderrad bezüglich einer zur Drehachse im Wesentlichen orthogonalen Symmetrieebene im Wesentlichen spiegelsymmetrisch ausgebildet sind.

Zur Minimierung der vom Gebläse emittierten Geräusche sind der erste Förderkanal und der zweite Förderkanal mit Winkelversatz zueinander angeordnet.

Um bei baulich einfacher Ausgestaltung die Förderräder in einfacher Art und Weise mit der Motorwelle zur gemeinsamen Rotation koppeln zu können, wird vorgeschlagen, dass die Motorwelle mit ihrem ersten Endbereich eine erste Wellendurchtrittsöffnung im ersten Gebläsegehäusebereich zur Kopplung mit dem ersten Förderrad durchsetzt, oder/und dass die Motorwelle mit ihrem zweiten Endbereich eine zweite Wellendurchtrittsöffnung im zweiten Gebläsegehäusebereich zur Kopplung mit dem zweiten Förderrad durchsetzt.

Eine kompakte Bauart bei sehr guter Bauraumausnutzung kann dadurch erhalten werden, dass die erste Axialseite und die zweite Axialseite axial voneinander weg orientiert sind.

Zur Unterbringung des Gebläsemotors in dem Gebläsegehäuse wird vorgeschlagen, dass ein Gebläsemotorgehäusebereich vorgesehen ist, wobei in dem Gebläsemotorgehäusebereich ein Stator und ein mit der Motorwelle gekoppelter Rotor angeordnet sind.

Dabei kann eine baulich einfache Ausgestaltung mit Funktionenverschmelzung der verschiedenen Gehäusebereiche dadurch erreicht werden, dass ein im Gebläsemotorgehäusebereich ausgebildetes Motoraufnahmevolumen axial vom ersten Gebläsegehäusebereich oder/und vom zweiten Gebläsegehäusebereich begrenzt ist.

Um das durch die beiden Förderräder geförderte Fördermedium als einen vereinheitlichten Fördermediumstrom aus dem Gebläsegehäuse abgeben zu können, wird vorgeschlagen, dass im Gebläsegehäuse ein Fördermediumaustrittsraum ausgebildet ist, wobei der erste Fördermediumaustritt und der zweite Fördermediumaustritt zu dem Fördermediumaustrittsraum führen.

Eine hinsichtlich der Volumenstromabgabe des zu fördernden Mediums und auch hinsichtlich der Geräuschemission vorteilhafte Anordnung kann vorsehen, dass der erste Fördermediumaustritt und der zweite Fördermediumaustritt einander in axialer Richtung gegenüberliegen.

Bei der vorangehend angesprochenen spiegelsymmetrischen Gestaltung der Förderräder kann weiter vorgesehen sein, dass das erste Förderrad und das zweite Förderrad ohne Winkelversatz zueinander angeordnet sind. Dies bedeutet, dass bei grundsätzlich gleicher bzw. spiegelsymmetrischer Gestaltung die Förderräder auch so bezüglich einander liegen, dass sie in Umfangsrichtung vollständig deckungsgleich positioniert sind. Dies führt zu einem im Wesentlichen symmetrischen Förderverhalten der beiden Förderbereiche.

Zur Minimierung der vom Gebläse emittierten Geräusche kann es vorteilhaft sein, wenn das erste Förderrad und das zweite Förderrad mit Winkelversatz zueinander angeordnet sind. Hier arbeiten also im Rotationsbetrieb die beiden Gebläsebereiche nicht phasengleich, so dass die Möglichkeit besteht, durch die phasenverschobene Geräuschemission eine destruktive Interferenz zu erreichen.

Das erste Förderrad kann einen die Drehachse ringartig umgebenden ersten Förderbereich mit einer Mehrzahl von in Umfangsrichtung aufeinanderfolgenden ersten Förderschaufeln umfassen. Gleichermaßen kann das zweite Förderrad einen die Drehachse ringartig umgebenden zweiten Förderbereich mit einer Mehrzahl von in Umfangsrichtung aufeinanderfolgenden zweiten Förderschaufeln umfassen.

Um bei dieser Anordnung die vorangehend angesprochene spiegelsymmetrische Gestaltung der beiden Förderräder zu erreichen, wird vorgeschlagen, dass ein Anordnungsmuster der ersten Förderschaufeln einem Anordnungsmuster der zweiten Förderschaufeln entspricht. Beispielsweise können die ersten Förderschaufeln und die zweiten Förderschaufeln mit gleichem oder gleich variierendem Umfangsabstand zueinander angeordnet sein, was nicht zwingend bedeutet, dass die beiden Förderräder an der Motorwelle so getragen sein müssen, dass bei grundsätzlich gleicher bzw. spiegelsymmetrischer Gestaltung derselben diese auch ohne Winkelversatz zueinander liegen.

Die kompakte Bauart des erfindungsgemäßen Seitenkanalgebläses kann weiter dadurch unterstützt werden, dass im Gebläsegehäuse ein Fördermediumeintrittsraum ausgebildet ist, wobei der erste Fördermediumeintritt und der zweite Fördermediumeintritt von dem Fördermediumeintrittsraum weg führen.

Die vorliegende Erfindung wird nachfolgend mit Bezug auf die beiliegenden Figuren detailliert beschrieben. Es zeigt:
- Fig. 1: eine perspektivische Darstellung eines Seitenkanalgebläses mit zwei durch einen Gebläsemotor angetriebenen Förderrädern;
- Fig. 2: eine perspektivische Explosionsdarstellung des Seitenkanalgebläses der Fig. 1;
- Fig. 3: eine weitere perspektivische Explosionsdarstellung des Seitenkanalgebläses der Fig. 1.

In Fig. 1 ist ein Seitenkanalgebläse allgemein mit 8 bezeichnet. Das Seitenkanalgebläse 8, welches beispielsweise zum Fördern von Verbrennungsluft zu einem brennstoffbetriebenen Fahrzeugheizgerät eingesetzt werden kann, umfasst ein Gebläsegehäuse 10, das im dargestellten Beispiel mit einem ersten Gehäuseteil 12 und einem zweiten Gehäuseteil 14 aufgebaut ist. Im Gebläsegehäuse 10 ist ein allgemein mit 16 bezeichneter elektrisch zu erregender Gebläsemotor mit einem Stator 18 und einem mit einer Motorwelle 20 gekoppelten Rotor 22 vorgesehen. Ein den Gebläsemotor 16 im Wesentlichen aufnehmender Gebläsemotorgehäusebereich 24 umfasst am ersten Gehäuseteil 12 sowie am zweiten Gehäuseteil 14 jeweilige im Wesentlichen kreiszylindrische Wandungen 26, 28, welche zu einer Drehachse D des Gebläsemotors 16 im Wesentlichen konzentrisch angeordnet sind und im Zusammenbauzustand ein Motoraufnahmevolumen des Gebläsegehäuses 10 gemeinsam umgeben.

Am ersten Gehäuseteil 12 ist ein erster Gebläsegehäusebereich 30 vorgesehen. Dieser umfasst einen zu einer ersten Axialseite 32 offenen, die Drehachse D ringartig umgebenden ersten Förderkanal 34 mit einem ersten Fördermediumeintritt 36 und einem ersten Fördermediumaustritt 38. Zum Vermeiden eines Strömungskurzschlusses im Förderkanal 34 sind der erste Fördermediumeintritt 36 und der erste Fördermediumaustritt 38 durch einen ersten Unterbrecherbereich 40 voneinander getrennt.

Ein erster Endbereich 44 der Motorwelle 20 durchsetzt eine Wellendurchtrittsöffnung 42 im ersten Gebläsegehäusebereich 30, so dass mit diesem ersten Endbereich 44 ein erstes Förderrad 46 beispielsweise durch Aufpressen gekoppelt werden kann. Das erste Förderrad 46 umfasst dem ersten Förderkanal 34 gegenüberliegend einen ersten Förderbereich 48 mit einer Mehrzahl von in Umfangsrichtung aufeinander folgenden ersten Förderschaufeln 50. Im Rotationsbetrieb dreht sich das erste Förderrad 46 in einer durch einen Pfeil P₁ angedeuteten Drehrichtung um die Drehachse D und fördert dadurch zu förderndes Medium, z.B. Luft, entlang des ersten Förderkanals 34 vom ersten Fördermediumeintritt 36 zum ersten Fördermediumaustritt 38.

Am zweiten Gehäuseteil 14 ist ein zweiter Gebläsegehäusebereich 52 mit einem zu einer zweiten Axialseite 54 offenen, die Drehachse D ringartig umgebenden zweiten Förderkanal 56 vorgesehen. Dem zweiten Förderkanal 56 sind ein zweiter Fördermediumeintritt 58, ein zweiter Fördermediumaustritt 60 und ein dazwischen liegender zweiter Unterbrecherbereich 62 zugeordnet. Ein zweiter axialer Endbereich 64 der Motorwelle 20 durchsetzt eine zweite Wellendurchtrittsöffnung 66 im zweiten Gebläsegehäusebereich 52, so dass ein zweites Förderrad 68 beispielsweise durch Aufpressen auf den zweiten Endbereich 64 der Motorwelle 20 mit dieser drehfest gekoppelt werden kann. Das zweite Förderrad 68 umfasst dem zweiten Förderkanal 56 axial gegenüberliegend einen zweiten Förderbereich 70 mit einer Mehrzahl von in Umfangsrichtung aufeinander folgenden zweiten Förderschaufeln 72. Da das erste Förderrad 46 und das zweite Förderrad 68 mit der Motorwelle 20 zur gemeinsamen Drehung gekoppelt sind, rotiert das zweite Förderrad 68 in einer durch den Pfeil P₂ indizierten Drehrichtung um die Drehachse D, wobei diese Drehrichtung der Drehrichtung des ersten Förderrads 46 entspricht. Entsprechend der Förderwirkung des ersten Förderrads 46 fördert im Rotationsbetrieb auch das zweite Förderrad 68 Luft vom zweiten Fördermediumeintritt 58 entlang des zweiten Förderkanals 56 zum zweiten Fördermediumaustritt 60.

Im Gebläsegehäuse 10 ist begrenzt durch zwei Wandungen 74, 76, welche teilweise am ersten Gehäuseteil 12 und teilweise am zweiten Gehäuseteil 14 ausgebildet sein können, ein Fördermediumeintrittsraum 78 ausgebildet. Eine z.B. in einem Stutzen ausgebildete Eintrittsöffnung 80 führt zu dem Fördermediumeintrittsraum 78. Zu dem Fördermediumeintrittsraum 78 sind ferner die beiden Fördermediumeintritte 36, 58 offen, so dass die in den Fördermediumeintrittsraum 78 gelangende Luft über die Fördermediumeintritte 36, 58 in den ersten Förderkanal 34 und den zweiten Förderkanal 56 strömen kann. Da die beiden Wandungen 74, 76 so angeordnet sind, dass der Fördermediumeintrittsraum 78 die im Wesentlichen den Gebläsemotorgehäusebereich 24 bereitstellenden Wandungen 26, 28 umgibt, kann im Förderbetrieb im Bereich des Gebläsemotors 16 entstehende Wärme von dem in Richtung zu den beiden Förderkanälen 34, 56 strömenden Medium Luft abgeführt werden.

Im Gebläsegehäuse 10 ist ferner ein im Wesentlichen auch von der Wandung 74 begrenzter bzw. zum Fördermediumeintrittsraum 78 hin abgegrenzter Fördermediumaustrittsraum 82 ausgebildet. Dieser Fördermediumaustrittsraum 82 kann an einer Seite des Gebläsegehäuses 10 offen sein, an welcher dieses beispielsweise an eine Brennkammerbaugruppe eines Fahrzeugheizgeräts anschließend positioniert werden kann. Die beiden Fördermediumaustritte 38, 60 führen das aus den Förderkanälen 34, 56 austretende geförderte Medium in den Fördermediumaustrittsraum 82, aus welchem dann ein vereinheitlichter, gemeinsamer Strom des Fördermediums das Gebläsegehäuse 10 verlassen kann.

Man erkennt in den Fig. 1 bis 3, dass bei der dargestellten Ausgestaltungsform die beiden in den Gebläsegehäusebereichen 30, 52 vorgesehenen und an bezüglich einander entgegengesetzten Axialseiten 32, 54 offenen Förderkanäle 34, 56 bezüglich einer zur Drehachse D im Wesentlichen orthogonalen Symmetrieebene im Wesentlichen spiegelsymmetrisch ausgebildet sind. Im dargestellten Beispiel sind diese beiden Förderkanäle 34, 56 nicht nur spiegelsymmetrisch ausgebildet, also weisen eine zueinander spiegelsymmetrische geometrische Gestaltung auf, sondern sie sind auch ohne Winkelversatz um die Drehachse D bezüglich einander positioniert, also nicht gemäß der Erfindung, so dass die beiden Fördermediumaustritte 38, 60 einander in Umfangsrichtung und in Radialrichtung vollständig überlappend, mithin einander axial gegenüberliegend positioniert sind. Somit wird die Erzeugung eines vereinheitlichten Fördermediumstroms aus dem Gebläsegehäuse 10 bzw. dem Fördermediumaustrittsraum 82 heraus unterstützt.
Auch die beiden Förderräder 46, 68 können derart aufgebaut sein, dass sie eine zueinander im Wesentlichen spiegelsymmetrische Gestaltung insbesondere ihrer Förderbereiche 48, 70 aufweisen. Dies bedeutet, dass bei beiden Förderrädern 46, 68 die ersten bzw. zweiten Förderschaufeln 50, 72 mit gleichem Umfangsabstand bzw. gleicher Variation des Umfangsabstands, beispielsweise gemäß einer pseudostatistischen Binärfolge, angeordnet sein können. Die beiden somit grundsätzlich spiegelsymmetrisch zueinander aufgebauten Förderräder 46, 68 können an der gemeinsamen Motorwelle 20 so angebracht werden, dass sie ohne Winkelversatz, also auch mit spiegelsymmetrischer Positionierung auf der Motorwelle 20 getragen sind. Alternativ ist es möglich, die beiden Förderräder 46, 68 mit Winkelversatz zueinander anzuordnen, der beispielsweise der Hälfte des Winkelabstandes oder des mittleren Winkelabstandes der unmittelbar aufeinander folgenden Förderschaufeln 50, 72 entsprechen kann. Somit kann das Entstehen konstruktiver Interferenzen in der Schallausbreitung vermieden werden bzw. durch destruktive Überlagerung eine Geräuschminimierung unterstützt werden.
Durch das Betreiben zweier Förderräder mit einem einzigen Gebläsemotor und das Erzeugen eines daraus resultierenden gemeinsamen Stroms des zu fördernden Mediums, also beispielsweise der Verbrennungsluft für ein Fahrzeugheizgerät, wird es möglich, vergleichsweise große Fördermengen bei geringerer Drehzahl zu erreichen. Versuche haben gezeigt, dass mit dem erfindungsgemäßen Aufbau bei einer Drehzahl von 7000 Umdrehungen pro Minute nahezu der gleiche Fördermediumstrom erreicht werden kann, wie bei einem mit einem einzigen Förderrad aufgebauten Gebläse bei einer Drehzahl von 10000 Umdrehungen pro Minute, jeweils bezogen auf den gleichen an einem Heizgerät entstehenden Gegendruck. Mit dieser zur Erlangung eines vorgegebenen Volumenstroms deutlich geminderten Drehzahl wird auch die mit der dritten Potenz der Drehzahl einhergehende Leistungsaufnahme des Gebläses bzw. des Gebläsemotors deutlich gemindert, ebenso wie der Schalldruckpegel.

## Patentansprüche

1. Seitenkanalgebläse, insbesondere für ein Fahrzeugheizgerät, umfassend:
- in einem Gebläsegehäuse (10) einen Gebläsemotor (16) mit einer zur Drehung um eine Drehachse (D) antreibbaren Motorwelle,
- einen ersten Gebläsegehäusebereich (30) mit einem zu einer ersten Axialseite (32) offenen, die Drehachse (D) ringartig umgebundenen ersten Förderkanal (34) mit einem ersten Fördermediumeintritt (36) und einem ersten Fördermediumaustritt (38),
- ein der ersten Axialseite (32) des ersten Gebläsegehäusebereichs (30) gegenüberliegendes und den ersten Förderkanal (34) überdeckendes erstes Förderrad (46), wobei das erste Förderrad (46) an einem ersten Endbereich (44) der Motorwelle (20) getragen ist,
- einen zweiten Gebläsegehäusebereich (52) mit einem zu einer zweiten Axialseite (54) offenen, die Drehachse (D) ringartig umgebenden zweiten Förderkanal (56) mit einem zweiten Fördermediumeintritt (58) und einem zweiten Fördermediumaustritt (60),
- ein der zweiten Axialseite (52) des zweiten Gebläsegehäusebereichs (50) gegenüberliegendes und den zweiten Förderkanal (56) überdeckendes zweites Förderrad (68), wobei das zweite Förderrad (68) an einem zweiten Endbereich (64) der Motorwelle (20) getragen ist,
**dadurch gekennzeichnet,**
- **dass** der erste Förderkanal (34) und der zweite Förderkanal (56) bezüglich einer zur Drehachse (D) im Wesentlichen orthogonalen Symmetrieebene zueinander im Wesentlichen spiegelsymmetrisch ausgebildet sind oder/und das erste Förderrad (46) und das zweite Förderrad (68) bezüglich einer zur Drehachse (D) im Wesentlichen orthogonalen Symmetrieebene im Wesentlichen spiegelsymmetrisch ausgebildet sind,
und
- **dass** der erste Förderkanal (34) und der zweite Förderkanal (56) mit Winkelversatz zueinander angeordnet sind.

2. Seitenkanalgebläse nach Anspruch 1,
**dadurch gekennzeichnet, dass** die Motorwelle (20) mit ihrem ersten Endbereich (44) eine erste Wellendurchtrittsöffnung (42) im ersten Gebläsegehäusebereich (30) zur Kopplung mit dem ersten Förderrad (46) durchsetzt,
oder/und
dass die Motorwelle (20) mit ihrem zweiten Endbereich (64) eine zweite Wellendurchtrittsöffnung (66) im zweiten Gebläsegehäusebereich (50) zur Kopplung mit dem zweiten Förderrad (68) durchsetzt.

3. Seitenkanalgebläse nach Anspruch 1 oder 2,
**dadurch gekennzeichnet, dass** die erste Axialseite (32) und die zweite Axialseite (54) axial voneinander weg orientiert sind.

4. Seitenkanalgebläse nach einem der Ansprüche 1 bis 3,
**dadurch gekennzeichnet, dass** ein Gebläsemotorgehäusebereich (24) vorgesehen ist, wobei in dem Gebläsemotorgehäusebereich (24) ein Stator (18) und ein mit der Motorwelle (20) gekoppelter Rotor (22) angeordnet sind.

5. Seitenkanalgebläse nach Anspruch 4,
**dadurch gekennzeichnet, dass** ein in dem Gebläsemotorgehäusebereich (24) ausgebildetes Motoraufnahmevolumen axial vom ersten Gebläsegehäusebereich (30) oder/und vom zweiten Gebläsegehäusebereich (52) begrenzt ist.

6. Seitenkanalgebläse nach einem der Ansprüche 1 bis 5,
**dadurch gekennzeichnet, dass** im Gebläsegehäuse (10) ein Fördermediumaustrittsraum (82) ausgebildet ist, wobei der erste Fördermediumaustritt (38) und der zweite Fördermediumaustritt (60) zu dem Fördermediumaustrittsraum (82) führen.

7. Seitenkanalgebläse nach einem der Ansprüche 1 bis 6,
**dadurch gekennzeichnet, dass** der erste Fördermediumaustritt (38) und der zweite Fördermediumaustritt (60) einander in axialer Richtung gegenüberliegen.

8. Seitenkanalgebläse nach einem der Ansprüche 1 bis 7,
**dadurch gekennzeichnet, dass** das erste Förderrad (46) und das zweite Förderrad (68) ohne Winkelversatz zueinander angeordnet sind.

9. Seitenkanalgebläse nach einem der Ansprüche 1 bis 7,
**dadurch gekennzeichnet, dass** das erste Förderrad (46) und das zweite Förderrad (68) mit Winkelversatz zueinander angeordnet sind.

10. Seitenkanalgebläse nach einem der Ansprüche 1 bis 9,
**dadurch gekennzeichnet, dass** das erste Förderrad (46) einen die Drehachse (D) ringartig umgebenden ersten Förderbereich (48) mit einer Mehrzahl von in Umfangsrichtung aufeinander folgenden ersten Förderschaufeln (50) umfasst und dass das zweite Förderrad (68) einen die Drehachse (D) ringartig umgebenden zweiten Förderbereich (70) mit einer Mehrzahl von in Umfangsrichtung aufeinander folgenden zweiten Förderschaufeln (72) umfasst.

11. Seitenkanalgebläse nach Anspruch 10,
**dadurch gekennzeichnet, dass** ein Anordnungsmuster der ersten Förderschaufeln (50) einem Anordnungsmuster der zweiten Förderschaufeln (72) entspricht.

12. Seitenkanalgebläse nach einem der Ansprüche 1 bis 11,
**dadurch gekennzeichnet, dass** im Gebläsegehäuse (10) ein Fördermediumeintrittsraum (78) ausgebildet ist, wobei der erste Fördermediumeintritt (36) und der zweite Fördermediumeintritt (58) vom Fördermediumeintrittsraum (78) weg führen.

## Claims

1. Side channel blower, especially for a vehicle heater, comprising:
- a blower motor (16) with a motor shaft that can be driven for rotation about an axis of rotation (D) in a blower housing (10),
- a first blower housing area (30) with a first delivery channel (34) with a first delivering medium inlet (36) and with a first delivering medium outlet (38), which said first delivery channel (34) is open towards a first axial side (32) and surrounds the axis of rotation (D) in a ring-like manner,
- a first delivery wheel (46), which is located opposite the first axial side (32) of the first blower housing area (30) and covers the first delivery channel (34), wherein the first delivery wheel (46) is carried at a first end area (44) of the motor shaft (20),
- a second blower housing area (52) with a second delivery channel (56) with a second delivering medium inlet (58) and with a second delivering medium outlet (60), which said second delivery channel (56) is open towards a second axial side (54) and surrounds the axis of rotation (D) in a ring-like manner,
- a second delivery wheel (68), which is located opposite the second axial side (52) of the second blower housing area (50) and covers the second delivery channel (56), wherein the second delivery wheel (68) is carried at a second end area (64) of the motor shaft (20),
**characterized in that,**
- the first delivery channel (34) and the second delivery channel (56) are designed essentially mirror symmetrically relative to one another in relation to a symmetry plane that extends essentially orthogonally to the axis of rotation (D) or/and **in that** the first delivery wheel (46) and the second delivery wheel (68) are designed essentially mirror symmetrically in relation to a symmetry plane extending essentially orthogonally to the axis of rotation (D),
and
- **in that** the first delivery channel (34) and the second delivery channel (56) are arranged with an angular offset relative to one another.

2. Side channel blower in accordance with claim 1,
**characterized in that** the motor shaft (20) with its first end area (44) passes through a first shaft passage opening (42) in the first blower housing area (30) for coupling with the first delivery wheel (46),
or/and
**in that** the motor shaft (20) passes, with its second end area (64), through a second shaft passage opening (66) in the second blower housing area (50) for coupling with the second delivery wheel (68).

3. Side channel blower in accordance with claim 1 or 2,
**characterized in that** the first axial side (32) and the second axial side (54) are oriented away from one another.

4. Side channel blower in accordance with one of claims 1 to 3,
**characterized in that** a blower motor housing area (24) is provided, wherein a stator (18) and a rotor (22) coupled with the motor shaft (20) are arranged in the blower motor housing area (24).

5. Side channel blower in accordance with claim 4,
**characterized in that** a motor receiving volume formed in the blower motor housing area (24) is axially defined by the first blower housing area (30) or/and by the second blower housing area (52).

6. Side channel blower in accordance with one of claims 1 to 5,
**characterized in that** a delivering medium outlet space (82) is formed in the blower housing (10), and the first delivering medium outlet (38) and the second delivering medium outlet (60) lead to the delivery medium outlet space (82).

7. Side channel blower in accordance with one of claims 1 to 6,
**characterized in that** the first delivering medium outlet (38) and the second delivering medium outlet (60) are located opposite each other in the axial direction.

8. Side channel blower in accordance with one of claims 1 to 7,
**characterized in that** the first delivery wheel (46) and the second delivery wheel (68) are arranged without an angular offset relative to one another.

9. Side channel blower in accordance with one of the claims 1 through 7,
**characterized in that** the first delivery wheel (46) and the second delivery wheel (68) are arranged with an angular offset in relation to one another.

10. Side channel blower in accordance with one of claims 1 to 9,
**characterized in that** the first delivery wheel (46) comprises a first delivery area (48) surrounding the axis of rotation (D) in a ring-like manner with a plurality of first delivery blades (50) following each other in the circumferential direction and that the second delivery wheel (68) comprises a second delivery area (70) surrounding the axis of rotation (D) in a ring-like manner with a plurality of second delivery blades (72) following each other in the circumferential direction.

11. Side channel blower in accordance with claim 10,
**characterized in that** an arrangement pattern of the first delivery blades (50) corresponds to an arrangement pattern of the second delivery blades (72).

12. Side channel blower in accordance with one of claims 1 to 11,
**characterized in that** a delivering medium inlet space (78) is formed in the blower housing (10), wherein the first delivering medium inlet (36) and the second delivering medium inlet (58) lead away from the delivering medium inlet space (78).

## Revendications

1. Ventilateur à canal latéral, en particulier pour un dispositif de chauffage d'un véhicule, comprenant:
- un moteur de ventilateur (16) avec un arbre de moteur qui peut être entraîné a une rotation autour d'un axe de rotation (D) dans un boîtier de ventilateur (10),
- une première région de boîtier de ventilateur (30) avec un premier canal de transport (34) avec une première entrée de médium de transport (36) et une première sortie de médium de transport (38), ouvert vers un premier côté axial (32) entourant l'axe de rotation (D) de manière annulaire,
- une première roue de transport (46), qui est située en face du premier côté axial (32) de la première région de boîtier de ventilateur (30) et qui couvre le premier canal de transport (34), où la première roue de transport (46) est supportée à une première région d'extrémité (44) de l'arbre du moteur (20),
- une deuxième région de boîtier de ventilateur (52) avec un deuxième canal de transport (56) avec une deuxième entrée de médium de transport (58) et une deuxième sortie de médium de transport (60), ouvert vers un deuxième côté axial (54) entourant l'axe de rotation (D) de manière annulaire,
- une deuxième roue de transport (68), qui est située en face du deuxième côté axial (52) de la deuxième région de boîtier de ventilateur (50) et qui couvre le deuxième canal de transport (56), où la deuxième roue de transport (68) est supportée à une deuxième région d'extrémité (64) de l'arbre du moteur (20),
**caractérise en ce que,**
- le premier canal de transport (34) et le deuxième canal de transport (56) sont adaptés l'un par rapport à l'autre essentiellement en symétrie miroir par rapport à un plan de symétrie qui est essentiellement orthogonal à l'axe de rotation (D) ou/et **en ce que** la première roue de transport (46) et la deuxième roue de transport (68) sont adaptées essentiellement en symétrie miroir par rapport à un plan de symétrie qui est essentiellement orthogonal à l'axe de rotation (D),
et
- **en ce que** le premier canal de transport (34) et le deuxième canal de transport (56) sont arrangés l'un par rapport à l'autre avec un décalage angulaire.

2. Ventilateur à canal latéral selon la revendication 1,
**caractérisé en ce que** l'arbre du moteur (20) passe avec sa première région d'extrémité (44) par une première ouverture de passage de l'arbre (42) dans la première région de boîtier de ventilateur (30) pour un accouplement avec la première roue de transport (46), ou/et **en ce que**
l'arbre du moteur (20) passe avec sa deuxième région d'extrémité (64) par une deuxième ouverture de passage de l'arbre (66) dans la deuxième région de boîtier de ventilateur (50) pour un accouplement avec la deuxième roue de transport (68).

3. Ventilateur à canal latéral selon les revendications 1 ou 2,
**caractérisé en ce que** le premier côté axial (32) et le deuxième coté axial (54) sont axialement orientés de manière éloignée.

4. Ventilateur à canal latéral selon une des revendications 1 à 3,
**caractérisé en ce qu'**une région de boîtier de moteur de ventilateur (24) est prévue, où dans la région de boîtier de moteur de ventilateur (24) un stator (18) et un rotor (22) couplé avec l'arbre du moteur (20) sont prévus.

5. Ventilateur à canal latéral selon la revendication 4,
**caractérisé en ce qu'**un volume de réception du moteur formé dans le boîtier de moteur de ventilateur (24) est défini axialement par la première région de boîtier de ventilateur (30) ou/et par la deuxième région de boîtier de ventilateur (52).

6. Ventilateur à canal latéral selon une des revendications 1 à 5,
**caractérisé en ce que** dans le boîtier de ventilateur (10) un espace de sortie de médium de transport (82) est formé, où la première sortie de médium de transport (38) et la deuxième sortie de médium de transport (60) mènent à l'espace de sortie de médium de transport (82).

7. Ventilateur à canal latéral selon une des revendications 1 à 6,
**caractérisé en ce que** la première sortie de médium de transport (38) et la deuxième sortie de médium de transport (60) sont opposées l'une par rapport à l'autre dans le sens axial.

8. Ventilateur à canal latéral selon une des revendications 1 à 7,
**caractérisé en ce que** la première roue de transport (46) et la deuxième roue de transport (68) sont arrangées l'une par rapport à l'autre sans décalage angulaire.

9. Ventilateur à canal latéral selon une des revendications 1 à 7,
**caractérisé en ce que** la première roue de transport (46) et la deuxième roue de transport (68) sont arrangées l'une par rapport à l'autre avec un décalage angulaire.

10. Ventilateur à canal latéral selon une des revendications 1 à 9,
**caractérisé en ce que** la première roue de transport (46) comprend une première région de transport (48) entourant l'axe de rotation (D) d'une manière annulaire avec une pluralité de premières aubes de transport (50) successives dans le sens circonférentiel et **en ce que** la deuxième roue de transport (68) comprend une deuxième région de transport (70) entourant l'axe de rotation (D) d'une manière annulaire avec une pluralité de deuxièmes aubes de transport (72) successives dans le sens circonférentiel.

11. Ventilateur à canal latéral selon la revendication 10,
**caractérisé en ce qu'**une configuration d'arrangement des premières aubes de transport (50) correspond à une configuration d'arrangement des deuxièmes aubes de transport (72).

12. Ventilateur à canal latéral selon une des revendications 1 à 11,
**caractérisé en ce que** dans le boîtier de ventilateur (10) un espace d'entrée de médium de transport (78) est formé, où la première entrée de médium de transport (36) et la deuxième entrée de médium de transport (58) s'éloignent de l'espace d'entrée de médium de transport (78).
